# EUROPÄISCHE PATENTSCHRIFT

(11) **EP 1 204 049 B1**
(45) Veröffentlichungstag und Bekanntmachung des Hinweises auf die Patenterteilung: **18.12.2002**
(21) Anmeldenummer: 00124085.2
(22) Anmeldetag: 06.11.2000
(51) Int. Cl.: G07F 17/32

(54) **Datenverarbeitungssystem**
Data processing system
Système de traitement de données

(43) Veröffentlichungstag der Anmeldung: 08.05.2002
(73) Patentinhaber: NKL Nordwestdeutsche Klassenlotterie, 22297 Hamburg (DE)
(72) Erfinder:
(74) Vertreter: Glawe, Delfs, Moll & Partner

(56) Entgegenhaltungen:
- EP-A- 0 947 966
- WO-A-99/01188
- WO-A-99/36917
- DE-A- 3 129 550
- GB-A- 2 121 569
- US-A- 5 830 064
- US-A- 5 855 515
- US-A- 6 047 319

## Beschreibung

Die Erfindung betrifft ein Datenverarbeitungssystem mit einem ersten Teilsystem (Frontend), auf das von außen über das Internet zugegriffen werden kann, und mit einem zweiten Teilsystem (Backend), das mit einer unberechtigten Zugriff logischen verhindernden Einrichtung mit dem ersten Teilsystem verbunden und ansonsten abgeschlossen ist.

Datenverarbeitungssysteme dieser Art sind im Zusammenhang mit dem Internet bekannt. Ein Internetteilnehmer hat zwar zu einem ersten Teilsystem Zugriff, kann dort Daten eingeben, Daten angezeigt bekommen, allgemeine Informationen erhalten, ggf. zu anderen Links weitergeleitet werden. Er hat aber keinen direkten Zugriff zu den Daten in einem zweiten Teilsystem, das mit dem ersten durch eine Firewall verbunden ist. Vielmehr werden nur selektiv die Daten vom zweiten Teilsystem in das erste Teilsystem übertragen, zu denen der Internetteilnehmer Zugang haben soll.

Folgende Dokumente bilden den relevanten Stand der Technik:
WO-A-9901188 offenbart eine Methode und eine Vorrichtung zur Durchführung eines virtuellen Lochkarten Lottospiels. Ein zentraler Controller wird durch den Anbieter betrieben und steht mit dem Spieler via Internet in Kontakt. Der Spieler wählt in einem Koordinatennetz auf seiner virtuellen Lochkarte seine gewünschte Nummer aus und sendet seine Auswahl zum Spielanbieter. Auf dem zentralen Controller ist auch ein Verschlüsselungsprozessor integriert, welcher sowohl die Authentizität der Spieler wie auch die Sicherheit der individuellen Kommunikation sicherstellt. Des weiteren wird eine Spieler-Datenbank mit den e-mail Adressen der Spieler vom Controller zentral verwaltet. Im Falle eines Gewinns sendet der zentrale Controller eine Benachrichtigung per e-mail an den Spieler. Sämtliche Zahlungsinformation als auch die Teilnahme selbst erfolgt über das Internet.

EP-A-0947966 offenbart ein interaktives Lotteriespiel. Jede Lotterie wird über eine bestimmte Zeit gespielt, wobei die Zeit variabel ist. Das Spiel wird über einen zentralen Computer mit Spieldatenbank durchgeführt. Teilnehmer können sich von ihren Heim PCs über das Internet an der Lotterie beteiligen.

US-A-5855515 offenbart ein Netzwerk vor Ort lizenzierter Spielmaschinen, zum Beispiel in Spielcasinos. Das System verfügt vor Ort in den Spielcasinos über einen Frontend Controller, welcher auf der einen Seite In Verbindung mit den Glücksspielgeräten steht. Auf der anderen Seite existiert ein zentrales Computersystem zur Steuerung der lizenzierten Geräte und Casinosysteme. In regelmäßigen Abständen wird nach festgelegten Spielregeln eine Zufallzahl generiert, welche mit einem Spielteilnehmer übereinstimen soll. Dieser wird indirekt mit Hilfe des Frontend Systems über seinen Jackpot Gewinn informiert.

Internetanwendungen sind vielfältig und erfreuen sich einer stetig wachsenden Beliebtheit. Dabei sind aber gewisse Bereiche besonders sensitiv. Für Lotterien gibt es strenge Vorschriften, damit die Gewinne nicht manipuliert werden können.

Die Aufgabe der Erfindung besteht in der Schaffung eines Datenverarbeitungssystems der eingangs genannten Art, mit dem die Teilnahme nur aus dem Internet möglich ist, ohne daß Manipulationen von außen möglich sind.

Das erfindungsgemäße Datenverarbeitungssystem zeichnet sich dadurch aus, daß das zweite Teilsystem (Backend) einen Zufallsgenerator, Speichereinrichtungen für Daten von Spielteilnehmern einer Lotterie einschließlich Losnummern, die den Spielern zugeteilt sind, einen Gewinnplan und einen Rechner zum Zuordnen von Gewinnen aufgrund der im Zufallszahlengenerator erzeugten Zahlen zu Spielteilnehmern mit den Zahlen entsprechenden Losnummern aufweist, und daß im ersten Teilsystem ein Rechner zum Datenaustausch mit den Spielteilnehmern und im zweiten Teilsystem eine e-mail-Einrichtung zum Benachrichtigen der Gewinner vorgesehen ist.

Die Gewinnzahlen werden durch einen Zufallszahlengenerator erzeugt, bei dem selbstverständlich sichergestellt sein muß, daß echte Zufallszahlen erzeugt werden und nicht gewisse Zahlen signifikant häufiger generiert werden als andere Zahlen. Als besonders zweckmäßig hat sich dabei ein Zufallszahlengenerator erwiesen, der seine Zahlen mit Hilfe einer physikalischen Rauschquelle, z.B. Halbleiterrauschen bestimmt. Dieser Zufallszahlengenerator kann beliebig stellige (max. 20 stellig) Endziffern, (z. B. Losnummern mit zwei Endziffern, Losnummern mit drei Endziffern usw.) erzeugen, die Gewinne ergeben sollen. Dieser Zufallszahlengenerator ist von außen, insbesondere vom ersten Teilsystem (Frontend-System) her selbstverständlich nicht zugänglich. Im zweiten Teilsystem (Backend-System) sind weiter Speichereinrichtungen (Datenbank) für Daten von Spielteilnehmern einer Lotterie einschließlich Losnummern, die den Spielern zugeteilt sind, vorgesehen. Die Daten von Spielteilnehmern umfassen dabei Namen, Anschrift, Bankverbindung und ggf. Telefonnummern, e-mail-Adressen und dergleichen. Außerdem sind die Losnummern gespeichert, mit denen der Spielteilnehmer an der Lotterie teilnimmt. Wenn hier von Spielteilnehmern die Rede ist, so sind damit selbstverständlich nicht nur Spielteilnehmer männlichen Geschlechts, sondern auch solche weiblichen Geschlechts gemeint. Außerdem enthalten die Speichereinrichtungen einen Gewinnplan, der festlegt, wie hoch bei einer bestimmten Erzeugung von Zufallszahlen (Ziehung von Endziffern) die Gewinne sind, wenn das Los die richtige Endnummer, die richtigen zwei letzen Endnummern usw. hat. Die entsprechende Zuordnung der Gewinne zu den Losen und damit den Spielteilnehmern erfolgen dann mit Hilfe eines im zweiten Teilsystem angeordneten Rechners. Im ersten Teilsystem ist dann ein Rechner zum Datenaustausch mit den Spielteilnehmern und im zweiten Teilsystem eine e-mail-Einrichtung zum Benachrichtigen der Gewinner vorgesehen.

Der Betrieb erfolgt automatisch. Insbesondere kann vorgesehen sein, daß das Datenverarbeitungssystem einen Zeitgeber aufweist, der in regelmäßigen zeitlichen Abständen, insbesondere einmal täglich zu einer vorgegebenen Uhrzeit die Erzeugung von Zufallszahlen und Zuordnung von Gewinnen (Ziehung) auslöst. Selbstverständlich kann auch vorgesehen werden, mehr als einmal am Tag eine solche Ziehung vorzunehmen. Der Teilnehmer kann sich dabei über das Internet über die Gewinnzahlen orientieren und ggf. sogar die Erzeugung dieser Gewinnzahlen verfolgen. Auch sonstige allgemeine Informationen kann ein Spielteilnehmer erhalten. Insbesondere ist aber auch vorgesehen, daß der oder ein Rechner des ersten Teilsystems eine Maske für den Bildschirm des Spielteilnehmers erzeugt, in derselbe Daten eintragen kann. Hier kann sich der Spielteilnehmer anmelden und seinen Namen, seine Adresse, Bankverbindung und Zahlungsart eingeben. Sobald die Zahlung dann per Überweisung eingegangen ist oder aber die Autorisierung der Zahlung durch das Kreditkarteninstitut oder dergleichen erfolgt ist, die der Spielteilnehmer verwenden will, kann sich der Spielteilnehmer bei einer vorteilhaften Ausführungsform eine oder mehrere Losnummern aussuchen. Die Anzahl der Lose, die der Spielteilnehmer auswählen kann, kann dabei begrenzt werden.

Mit Ausnahme der Tatsache, daß der Spielteilnehmer seine persönlichen Daten und die gewünschten Losnummern eingeben muß, erfolgt der Betrieb automatisch. Die Auszahlung von Gewinnen erfolgt ebenfalls automatisch, und zwar auf das vom Spielteilnehmer angegebene Bankkonto. Zusätzlich kann vorgesehen sein, daß Spielteilnehmern kostenlose Teilnahme an einer oder mehreren Ziehungen (Bonuslose) als Gewinn gewährt wird. Dies kann zum Beispiel der Fall sein, wenn der Spieler in der fraglichen Ziehung die richtige Endzahl in seiner Losnummer hat.

Es kann weiter vorgesehen sein, daß mit Ausnahme von Bonuslosen nur die Teilnahme an einer vorgegebenen Anzahl von Ziehungen möglich ist. Bei einer vorteilhaften Ausführungsform könnte man zum Beispiel vier aufeinanderfolgende Klassen (Wochenauslosungen) mit jeweils sieben Ziehungen (an jedem Tag eine) vorsehen, so daß sich der ganze Zyklus nach jeweils 28 Tagen wiederholt. Dadurch, daß eine Mindestanzahl von Ziehungen gewählt werden muß, erhöht sich die Attraktivität der Lotterie, da eine größere Anzahl von Gewinnchancen besteht.

Zum Zwecke der Datensicherheit ist vorteilhafterweise vorgesehen, daß nur Daten des Spielteilnehmers, der gerade auf das System zugreift, vom zweiten in das erste Teilsystem übertragen werden und dort nach einer vorgegebenen Zeit wieder in das zweite Teilsystem übertragen oder gelöscht werden. Dadurch ist größtmögliche Datensicherheit gewährt und besteht größtmöglicher Schutz gegen Datenmanipulation. Daß auch der Zugang zum ersten Teilsystem durch eine Firewall gesichert ist und Spielteilnehmer nur mit einem Passwort Zugang haben, versteht sich dabei von selbst und entspricht der Praxis, die bei vielen anderen Internetseiten üblich ist.

Vorteilhafterweise ist vorgesehen, daß einer oder mehrere der Rechner entweder im zweiten Teilsystem, vorteilhafterweise aber bereits im ersten Teilsystem eine Berechtigungskontrolle durchführen. So kann zum Beispiel anhand der Postleitzahl überprüft werden, ob der Spielteilnehmer tatsächlich in einem Bereich wohnt, in dem die Lotterie durchgeführt wird.

Zweckmäßigerweise ist jeder Rechner und Speicher durch einen zweiten ergänzt, um bei Ausfall des ersten den Betrieb weiterführen zu können.

Wie dies bereits erwähnt wurde, erfolgt der Betrieb vollautomatisch. Nur der Spielteilnehmer muß selbstverständlich seine Daten von Hand eingeben. Die Überprüfung von Berechtigung bei Kreditkarten, Zahlungseingängen und ähnlichem erfolgt aber automatisch, ebenso die Auszahlung von Gewinnen.

Wie bereits erwähnt, ist durch Firewalls sichergestellt, daß kein unberechtigter Zugang zum System bzw. Komponenten des Systems möglich ist. Als besonders vorteilhaft gegen die Gefahr von Manipulationen hat es sich aber erwiesen, wenn die wesentlichen Teile des Systems mechanisch verplombt sind. So könnte zum Beispiel der Zufallszahlengenerator in einem verplomten durchsichtigen Gehäuse untergebracht sein, damit er nicht manipuliert werden kann. Selbstverständlich muß dieses Gehäuse erforderlichenfalls mit Lüftungslöchern versehen sein.

Zweckmäßigerweise ist noch vorgesehen, daß alle wesentlichen Vorgänge, insbesondere die Erzeugung der Endziffern, protokolliert werden. Dies kann in elektronischer Form oder auch durch Ausdrucken auf Papier geschehen.

Die Erfindung wird im folgenden anhand einer vorteilhaften Ausführungsform unter Bezugnahme auf die beigefügte Zeichnung beispielsweise beschrieben. Es zeigen:
- Fig. 1:: in schematischer Darstellung den Aufbau des erfindungsgemäßen Datenverarbeitungssystems; und
- Fig. 2:: ein Beispiel eines Gewinnplans.

Das in Fig. 1 gezeigte Datenverarbeitungssystem weist drei Bereiche auf, nämlich den frei zugänglichen Internetbereich 3, das erste Teilsystem 1 und das zweite Teilsystem 2. Das erste Teilsystem 1 ist dabei gegen den frei zugänglichen Internetbereich 3 durch eine Firewall 4 getrennt. Zugang zu Daten, die über allgemeine Information hinausgehen, ist nur mit Hilfe eines Passwortes möglich. Das erste Teilsystem 1 ist vom zweiten Teilsystem 2 durch eine "logische" Firewall getrennt. Das erste Teilsystem weist einen Webserver 6 und einen Datenserver 7 auf, der mit einer Datenstruktur 8 verknüpft ist. Bei 9 ist ein Ersatzrechner dargestellt, der verwendet werden kann, wenn der Rechner 6 oder 7 ausfällt. Im zweiten Teilsystem 2 ist ein Hauptrechner 10 vorgesehen, wobei bei 11 noch ein Ersatzrechner angeschlossen ist, der bei Ausfall des Rechners 10 die Funktionen desselben übernehmen kann. Die Verknüpfung erfolgt über ein Datenbanksystem 8. Bei 12 ist noch ein Ersatzlaufwerk dargestellt, in dem die Daten zusätzlich zur Speicherung in den Rechnern 10 und 11 gespeichert werden. Der Zugriff auf den Zufallszahlengenerator erfolgt in der hier gezeigten Ausführungsform durch die Rechner 10 und 11. Das zweite Teilsystem 2 ist durch den Zugriff übers Internet mit Banken, Kreditkarteninstituten usw. verbunden.

Ein Gewinnplan ist in Fig. 2 gezeigt. Die Lotterie erstreckt sich über jeweils vier Wochen ä sieben Tage. An jedem Tag findet eine Ziehung statt. Die Teilnahme muß zum Beispiel jeweils an 28 aufeinanderfolgenden Tagen stattfinden, wobei der erste Tag aber jede beliebige Tag des 28-Tage-Zyklus sein kann. Nur im Falle eines Bonusloses ist eine Teilnahme nur an einer Klasse möglich, nämlich an der ersten Klasse der folgenden Lotterie.

Die Lotterie wird vollständig papierlos über das Internet abgewickelt, wobei höchstens vorgesehen sein kann, die Zahlen des Zufallszahlengenerators bzw. deren Protokolle als Papierkopie an die Finanzbehörde zu senden.

Der Spielteilnehmer wählt sich auf die Internetseite ein und kann dort zunächst allgemeine Informationen, insbesondere eine Online-Präsentation der Lotterie ansehen. Er kann sich dann einloggen bzw. neu anmelden. Dabei werden Passworte verwendet. Die Bestellung von Losen, die Eingabe der Daten des Spielteilnehmers einschließlich der Eingabe von Zahlungsinformationen und die Losauswahl erfolgen durch eine Eingabemaske. Das Los wird aber erst aktiviert, wenn die Zahlung per Banküberweisung erfolgt ist oder aber durch das Kreditkarteninstitut die Zahlung autorisiert ist. Über diese Internetseite wird dann auch die Erzeugung der Endziffern dargestellt. Der Spielteilnehmer kann sich, hier auch darüber informieren, ob er gewonnen hat. Während er bzw. sie die Internetseite aufgerufen hat, werden auch persönliche Daten vom zweiten sicheren Teilsystem in das erste Teilsystem übertragen. Wenn der Spielteilnehmer die Verbindung trennt oder aber nach einer vorgegebenen Zeit, in der der Spielteilnehmer nicht mehr aktiv war, werden diese Daten in das sichere zweite Teilsystem zurück übertragen oder aber gelöscht. Das Führen der Kundenabrechnungen, die Ziehungsverarbeitung, die Gewinnbenachrichtigung, die Verwaltung der Stammdaten usw. findet im sicheren zweiten Teilsystem statt. Der Zahlungsverkehr, die Online-Validierung von Zahlungsdaten, der Datenverkehr mit der Bank (Überweisungen, Gut- und Lastschriften) erfolgen ebenfalls vorteilhafterweise über das Internet.

In genau definierten Zeitabständen, bei dem Beispiel der Fig. 2 einmal täglich zur immerselben Zeit findet eine Erzeugung von Endziffern statt. Dadurch werden die Lose mit einer richtigen Endnummer, mit zwei richtigen Endnummern usw. ermittelt, denen dann aufgrund des Gewinnplans ein Gewinn zugeordnet wird. Dieser Gewinn wird dann automatisch auf das vom Spielteilnehmer angegebene Bankkonto überwiesen.

Zur Sicherheit wird zweckmäßigerweise vorgesehen, daß elektronische Lose erstellt werden, die mit Informationen über Losnummer, Kundennummer, Teilnahmezeitraum, Girokonto des Spielteilnehmers - die sämtlich digital verschlüsselt sind - versehen werden, so daß die elektronischen Lose gegen Veränderungen geschützt sind.

Zweckmäßigerweise wird als Datenbank 8 der Fig. 1 eine Oracle-Datenbank verwendet. Andere Datenbanken könnten theoretisch aber ebenfalls verwendet werden, obwohl dies nicht vorrangig darauf abgestellt sein sollte.

Bei der Prüfung, ob der Spielteilnehmer überhaupt zur Spielteilnahme berechtigt ist, muß er angeben, ob er über 18 Jahre alt ist, außerdem wird die örtliche Berechtigung, falls hier Einschränkungen bestehen, durch Überprüfung der Postleitzahl verifiziert.

## Patentansprüche

1. Datenverarbeitungssystem mit einem ersten als Frontend ausgebildeten Teilsystem (1), auf das von außen über das Internet zugegriffen werden kann, und mit einem zweiten als Backend ausgebildeten Teilsystem (2), das mit einer unberechtigten Zugriff verhindernden logischen Einrichtung mit dem ersten Teilsystem (1) verbunden und ansonsten abgeschlossen ist, wobei
das zweite Teilsystem (2) aufweist:
einen Zufallszahlengenerator,
Speichereinrichtungen (9, 10, 11) für Daten von Spielteilnehmern einer Lotterie einschließlich Losnummern, die den Spielern zugeteilt sind, und einen Gewinnplan,
einen Rechner (9, 10) zum Zuordnen von Gewinnen aufgrund der im Zufallszahlengenerator erzeugten Zahlen zu Spielteilnehmern mit den Zahlen entsprechenden Losnummern, und
eine e-mail-Einrichtung zum Benachrichtigen der Gewinner und einen Zeitgeber, der in regelmäßigen zeitlichen Abständen, insbesondere einmal täglich die Erzeugung von Endziffern und Zuordnung von Gewinnen auslöst,
wobei im ersten als Frontend ausgebildeten Teilsystem (1) ein Rechner (6, 7) zum Datenaustausch mit den Spielteilnehmern und zum Benachrichtigen der Gewinner vorgesehen ist.

2. Datenverarbeitungssystem nach Anspruch 1, **dadurch gekennzeichnet, daß** der Zufallszahlengenerator eine physikalische Rauschquelle aufweist.

3. Datenverarbeitungssystem nach einem der Ansprüche 1 oder 2, **dadurch gekennzeichnet, daß** der oder ein Rechner des ersten als Frontend ausgebildeten Teilsystems (1) eine Maske für den Bildschirm des Spielteilnehmers erzeugt, in die derselbe Daten eintragen kann.

4. Datenverarbeitungssystem nach Anspruch 3, **dadurch gekennzeichnet, daß** in der Maske für den Spielteilnehmer Eingabemöglichkeiten für eine oder mehrere von ihr oder ihm auszuwählende Losnummern vorgesehen sind.

5. Datenverarbeitungssystem nach einem der Ansprüche 1 bis 4, **dadurch gekennzeichnet, daß** die Teilnahme an der Lotterie erst aktiviert wird, wenn die Zahlung das Einsatzes erfolgt oder bestätigt ist.

6. Datenverarbeitungssystem nach einem der Ansprüche 1 bis 5, **dadurch gekennzeichnet, daß** die Auszahlung von Gewinnen automatisch auf das vom Spielteilnehmer angegebene Bankkonto erfolgt.

7. Datenverarbeitungssystem nach einem der Ansprüche 1 bis 6, **dadurch gekennzeichnet, daß** Spielteilnehmern kostenlose Teilnahme an einer oder weiteren Ziehungen als Gewinn gewährbar ist.

8. Datenverarbeitungssystem nach einem der Ansprüche 1 bis 7, **dadurch gekennzeichnet, daß** mit Ausnahme von Bonuslosen nur die Teilnahme an einer vorgegebenen Anzahl von Ziehungen möglich ist.

9. Datenverarbeitungssystem nach einem der Ansprüche 1 bis 8, **dadurch gekennzeichnet, daß** nur Daten des Spielteilnehmers, der gerade auf das System zugreift, vom zweiten in das erste als Frontend ausgebildete Teilsystem (1) übertragen werden und dort nach einer vorgegebenen Zeit wieder in das zweite als Backend ausgebildete Teilsystem (2) übertragen oder gelöscht werden.

10. Datenverarbeitungssystem nach einem der Ansprüche 1 bis 9, **dadurch gekennzeichnet, daß** einer oder mehrere der Rechner (5,6,9,10) eine Berechtigungskontrolle durchführen.

11. Datenverarbeitungssystem nach einem der Ansprüche 1 bis 10, **dadurch gekennzeichnet, daß** jeder Rechner und Speicher (5,6,9,10) durch einen zweiten ergänzt ist, der bei Ausfall des ersten den Betrieb weiterführt.

12. Datenverarbeitungssystem nach einem der Ansprüche 1 bis 11, **dadurch gekennzeichnet, daß** der Betrieb vollautomatisch erfolgt.

13. Datenverarbeitungssystem nach einem der Ansprüche 1 bis 12, **dadurch gekennzeichnet, daß** die wesentlichen Teile des Zuffalsgenerators mechanisch verplombt sind.

14. Datenverarbeitungssystem nach einem der Ansprüche 1 bis 13, **dadurch gekennzeichnet, daß** alle wesentlichen Vorgänge protokolliert werden.

15. Datenverarbeitungssystem nach einem der Ansprüche 1 bis 14, **dadurch gekennzeichnet, daß** es mit dem Internet verbunden ist.

## Claims

1. Data processing system having a first sub-system (1) designed as front end, which can be accessed remotely via the Internet, and having a second sub-system (2) designed as back end, which is connected to the first sub-system (1) via a logic device that prevents unauthorised access and is otherwise isolated, wherein
the second sub-system (2) has:
a random number generator,
storage devices (9, 10, 11) for data on players in a lottery, including lottery ticket numbers, which are assigned to the players, and a winnings plan,
a computer (9, 10) for allocating winnings on the basis of the numbers generated in the random number generator to players having lottery ticket numbers corresponding to the numbers, and
an e-mail facility for notifying the winners and a timer that initiates the generation of final numbers and allocation of winnings at regular intervals, in particular once a day,
a computer (6, 7) for exchanging data with the players and notifying the winners being provided in the first sub-system (1) designed as front end.

2. Data processing system according to Claim 1, **characterised in that** the random number generator has a physical noise source.

3. Data processing system according to one of Claims 1 or 2, **characterised in that** the or one computer in the first sub-system (1) designed as front end generates a mask for the player's screen, in which the latter can enter data.

4. Data processing system according to Claim 3,
**characterised in that** input facilities for one or more lottery ticket numbers to be selected by the player are provided in the mask for him or her.

5. Data processing system according to one of Claims 1 to 4, **characterised in that** participation in the lottery is activated only if payment [lacuna] the stake has been made or confirmed.

6. Data processing system according to one of Claims 1 to 5, **characterised in that** winnings are paid automatically into the bank account specified by the player.

7. Data processing system according to one of Claims 1 to 6, **characterised in that** players can be allowed to participate in one or more further draws free of charge as winnings.

8. Data processing system according to one of Claims 1 to 7, **characterised in that**, with the exception of bonus lottery tickets, it is possible to participate only in a preset number of draws.

9. Data processing system according to one of Claims 1 to 8, **characterised in that** only data for the player who is accessing the system at a given point in time are transferred by the second sub-system to the first sub-system (1), designed as front end, and there are transferred back to the second sub-system (2), designed as back end, or deleted after a preset time.

10. Data processing system according to one of Claims 1 to 9, **characterised in that** one or more of the computers (5, 6, 9, 10) carry out an authentication check.

11. Data processing system according to one of Claims 1 to 10, **characterised in that** each computer and storage device (5, 6, 9, 10) is supplemented by a second, which continues the operation should the first fail.

12. Data processing system according to one of Claims 1 to 11, **characterised in that** operation is fully automated.

13. Data processing system according to one of Claims 1 to 12, **characterised in that** the essential parts of the random generator are mechanically sealed.

14. Data processing system according to one of Claims 1 to 13, **characterised in that** all essential processes are logged.

15. Data processing system according to one of Claims 1 to 14, **characterised in that** it is connected to the Internet.

## Revendications

1. Système de traitement de données avec un premier système partiel configuré comme un niveau d'entrée (1) auquel il est possible d'accéder de l'extérieur par l'Internet et avec un deuxième système partiel configuré comme un serveur de base de données (2) qui est relié par l'intermédiaire d'un dispositif logique empêchant l'accès non autorisé au premier système partiel (1) et fermé dans le cas contraire,
le deuxième système partiel (2) comportant
un générateur de nombres aléatoires,
des dispositifs de sauvegarde (9, 10, 11) pour des données de participants à une loterie comprenant les numéros des billets de loterie qui sont attribués aux joueurs et un plan des gains,
un ordinateur (9, 10) pour l'attribution des gains, sur la base des nombres produits par le générateur de nombres aléatoires, aux participants du jeu avec les numéros billets de loterie correspondant aux nombres, et
un dispositif de courrier électronique pour informer les gagnants et une horloge qui, à intervalles réguliers, notamment une fois par jour, déclenche la production de chiffres terminaux et l'attribution des gains,
un ordinateur (6, 7) pour l'échange de données avec les participants du jeu et l'information des gagnants étant prévue dans le premier système partiel configuré comme un niveau d'entrée (1).

2. Système de traitement de données selon la revendication 1, **caractérisé en ce que** le générateur de nombres aléatoires comporte une source de bruit physique.

3. Système de traitement de données selon l'une des revendications 1 ou 2, **caractérisé en ce que** le ou un ordinateur du système partiel configuré comme un niveau d'entrée (1) produit un masque pour l'écran du participant au jeu dans lequel celui-ci peut entrer des données.

4. Système de traitement de données selon la revendication 3, **caractérisé en ce que**, dans le masque pour le participant au jeu, des possibilités d'entrées sont prévues pour un ou plusieurs numéros de billets de loterie qu'il ou elle doit choisir.

5. Système de traitement de données selon l'une des revendications 1 à 4, **caractérisé en ce que** la participation à la loterie n'est validée que lorsque le paiement de la mise est effectué ou confirmé.

6. Système de traitement de données selon l'une des revendications 1 à 5, **caractérisé en ce que** le paiement des gains est effectué automatiquement sur le compte bancaire indiqué par le participant au jeu.

7. Système de traitement de données selon l'une des revendications 1 à 6, **caractérisé en ce qu'**un ou plusieurs tirages gratuits peuvent être attribués aux participants du jeu en tant que gains.

8. Système de traitement de données selon l'une des revendications 1 à 7, **caractérisé en ce qu'**à l'exception des billets de loterie en bonus, seule la participation à un nombre limité de tirages est possible.

9. Système de traitement de données selon l'une des revendications 1 à 8, **caractérisé en ce que** seules les données du participant au jeu qui accède actuellement au système sont transmises par le premier système partiel configuré comme un niveau d'entrée (1) et à partir de là, après un temps prédéterminé, à nouveau transmises ou effacées dans le deuxième système partiel configuré comme un serveur de base de données (2).

10. Système de traitement de données selon l'une des revendications 1 à 9, **caractérisé en ce qu'**un ou plusieurs ordinateurs (5, 6, 9, 10) effectuent un contrôle d'autorisation.

11. Système de traitement de données selon l'une des revendications 1 à 10, **caractérisé en ce que** chaque ordinateur et chaque mémoire (5, 6, 9, 10) est complété(e) par un(e) deuxième qui continue le fonctionnement si le(la) premier(première) tombe en panne.

12. Système de traitement de données selon l'une des revendications 1 à 11, **caractérisé en ce que** le fonctionnement se déroule de manière entièrement automatique.

13. Système de traitement de données selon l'une des revendications 1 à 12, **caractérisé en ce que** les parties importantes du générateur de nombres aléatoires sont plombées mécaniquement.

14. Système de traitement de données selon l'une des revendications 1 à 13, **caractérisé en ce que** tous les processus importants sont consignés.

15. Système de traitement de données selon l'une des revendications 1 à 14, **caractérisé en ce qu'**il est relié à l'Internet.
